# EUROPÄISCHE PATENTSCHRIFT

(11) **EP 0 195 102 B1**
(45) Veröffentlichungstag und Bekanntmachung des Hinweises auf die Patenterteilung: **28.06.1989**
(21) Anmeldenummer: 85103249.0
(22) Anmeldetag: 20.03.1985
(51) Int. Cl.: G08B 13/14

(54) **Elektrischer Kontaktgeber zur Überwachung einer in einem Gewinde oder nachgiebigem Material eingeschraubten Schraube**
Electric contactor for monitoring a bolt screwed in a thread or a yielding material
Contacteur électrique pour la surveillance d'une vis vissée dans un filetage ou un matériel élastique

(43) Veröffentlichungstag der Anmeldung: 24.09.1986
(73) Patentinhaber: Klink, Winfred, D-8000 München 22 (DE)
(72) Erfinder: Klink, Winfred, D-8000 München 22 (DE)
(74) Vertreter: Nöth, Heinz, Dipl.-Phys.

(56) Entgegenhaltungen:
- DE-A- 3 110 581
- DE-C- 384 191
- DE-C- 550 611
- GB-A- 2 095 913
- US-A- 3 803 577
- US-A- 4 329 681

## Beschreibung

Die Erfindung betrifft einen elektrischen Kontaktgeber nach dem Oberbegriff des Anspruchs 1.

Ein derartiger elektrischer Kontaktgeber ist aus der deutschen Patentschrift 550 611 bekannt. Der bekannte Kontaktgeber kommt bei einem Rahmenstab eines elektrischen Schutzgitters zur Anwendung, das zur Sicherung von Räumen gegen Einbruch dient. Dabei bildet der aus zwei Hälften bestehende Rahmenstab einen Außenleiter, wobei die beiden Hälften mittels Schrauben aneinander befestigt sind. Ein Innenleiter wird von einer Lamelle gebildet, die von einer der beiden Stabhälften getragen wird. Zwischen der Lamelle und der Stabhälfte sind Distanzhülsen aus Isoliermaterial vorhanden, welche von Schrauben durchdrungen werden, die mittels Isolierscheiben gegen Kontakt mit der Lamelle gesichert und in der Stabhälfte verschraubt sind. Die Lamelle besitzt in bestimmten Abständen Öffnungen, durch welche Schrauben geführt sind. Der Durchmesser dieser Offnungen ist ungefähr so groß wie der äußere Gewindedurchmesser der hindurchgesteckten Schraube, so daß das Gewinde gerade noch durch die Offnung hindurchgeschoben werden kann. Diejenige Stelle des Schraubenschaftes, die in der Offnung liegt, ist mit einer umlaufenden Rille versehen, so daß zwischen Schraubenschaft und Lamelle ein genügender Zwischenraum entsteht, um einen Stromübergang zu vermeiden. Wenn versucht wird, den Rahmen auseinanderzunehmen, so überbrücken die Schrauben beim Lösen den von der Lamelle gebildeten Innenleiter mit dem vom Rahmenstab gebildeten Außenleiter, und es wird ein Alarmsignal ausgelöst.

Diese bekannte Kontaktgeberanordnung ist relativ aufwendig aufgebaut, und es wird in Kauf genommen, daß zur Auslösung der Alarmsignals stromführende Teile von außen ohne weiteres zugänglich sind, so daß deren Außerfunktionsetzen leicht möglich ist.

Ferner ist aus der deutschen Patentschrift 384191- eine Schalteinrichtung zur Auslösung einer elektrischen Alarmanlage beim Diebstahl von Teppichen, Wandbespannungen und ähnlichen Auflagen bekannt, bei der die Alarmkontakte durch die zu sichernden Auflagen verdeckt sind. Als Steuerteile für die verdeckten Alarmkontakte werden Teppichnägeln oder Teppichschrauben nachgebildete Steuerteile verwendet, die sich von den zur tatsächlichen Befestigung der Auflagen verwendeten Teppichnägel bzw. Teppichschrauben von außen nicht unterscheiden. Bei der Schalteinrichtung ist der Nagelstift bzw. der Schraubenschaft am Nagelkopf bzw. Schraubenkopf ausgebildet als Schalterstange, um die eine Spiralfeder gewickelt ist, durch welche zwei mit einem Stromkreis verbundene Alarmkontakte bzw. Verbindungskontakte auseinandergehalten werden. Beim Herausziehen wird der am Nagel- bzw. Schraubkopf vorhandenen Schalterstange die Feder zusammengedrückt, und es kommen dann auch die beiden Alarmkontakte in Berührung, wodurch das Alarmsignal ausgelöst wird.

Auch diese Schalteinrichtung ist relativ kompliziert ausgebildet, wobei noch hinzukommt, daß beim Herausziehen der Schalterstange, welche unter der Belastung der Spiralfeder steht, diese Belastung eine andere ist als bei den normalen Befestigungsnägeln bzw. Teppichschrauben. Da. zwischen den beiden Alarmkontakten ein bestinmter Abstand vorhanden sein muß, um zu vermeiden, daß durch Tritterschütterungen und dgl. ein unbeabsichtigtes Auslösen der Warnanlage vermieden wird, läßt sich durch vorsichtiges Herausziehen feststellen, ob es sich um eine Befestigungsschraube oder um einen Befestigungsnagel, der nur zur Befestigung dient, handelt oder nicht. Zudem sind keine Mittel vorgesehen, durch die verhindert wird, daß die Schalterstange und deren Kopf während der Abgabe des Alarmsignals nicht stromführend sind.

Aufgabe der Erfindung ist es, einen elektrischen Kontaktgeber der eingangs genannten Art zu schaffen, welcher bei den zur Befestigung dienenden Schrauben einsetzbar ist und welcher für das Auslösen des Alarm- bzw. Überwachungssignals äußerst empfindlich ausgebildet ist.

Diese Aufgabe wird erfindungsgemäß durch die kennzeichnenden Merkmale des Anspruchs 1 gelöst.

Die abhängigen Ansprüche kennzeichnen vorteilhafte Weiterbildungen der Erfindung.

Von Vorteil ist bei der Erfindung, daß bereits bei einer geringen Verdrehung der Schraube um einen Drehwinkel, der auch geringer als 90° sein kann, schon ein Auslösen des Überwachungsignals erfolgt. Dies ist dadurch gewährleistet, daß die Überbrückung der beiden mit dem Stromkreis verbundenen Verbindungskontakte durch eine Drehbewegung der Schraube erreicht wird, welche voll zur Verstellung des Überbrückungskontaktes ausgenützt wird; im Gegensatz zu den bekannten Kontaktanordnungen, bei denen eine axiale Verschiebung der Schraube bzw. des Befestigungsstiftes ausgenützt wird.

Der durch die Erfindung vorgeschlagene elektrische Kontaktgeber kann zur Überwachung bzw. zur Absicherung von Gewindeschrauben, die in ein vorgebohrtes Gewinde eingeschraubt werden und auch von Holzschrauben, die in Dübel oder anderes weiches Material eingeschraubt werden, zum Einsatz kommen. Auch ist es möglich, die Erfindung bei Schrauben zum Einsatz zu bringen, die am Schraubenschaftende durch eine Mutter festgelegt sind.

Durch die isolierte Einbettung der Kontakte des Kontaktgebers bzw. dessen Überbrückungskontakt gegenüber dem Schraubenkopf wird ein Anmessen von außen verhindert. Bei dem Stromkreis, welcher an die Verbindungskontakte des Kontaktgebers angeschlossen ist, kann es sich um einen Ruhestromkreis oder-um einen normalerweise geöffneten Stromkreis handeln. Im Falle des Ruhestromkreises sind die beiden Verbindungskontakte durch den Überbrückungskontakt kurzgeschlossen, und, wenn beim Verdrehen der Schraube diese Verbindung gelöst wird, wird das Überwachungs- bzw. Alarmsignal ausgelöst. Wenn im Falle des normalerweise offenen Stromkreises die beiden Verbindungskontakte durch den Überbrückungskontakt kurzgeschlossen werden infolge einer Drehung innerhalb eines bestimmten Winkelbereichs der Schraube, wird das Überwachungs- bzw. Alarmsignal ausgelöst.

Die Erfindung kann nicht nur im Bereich der Alarmanlagen wirkungsvoll zum Einsatz gebracht werden, sondern auch im Bereich von Unfallverhütung und Gefahrenanzeige.

In den Figuren sind Ausführungsbeispiele der Erfindung dargestellt. Anhand der Figuren wird die Erfindung noch näher erläutert. Es zeigt :
Fig. 1 ein erstes Ausführungsbeispiel in perspektivischer Darstellung mit getrennter Anordnung der Einzelbauteile ;
Fig. 2 schnittbildliche Darstellungen eines Schraubenschaftes entlang der Schnittebenen A-A' und B-B' ;
Fig. 3 verschiedene Querschnittsformen für die Innenfläche der Hülse ;
Fig. 4 eine weitere Querschnittsform der Innenfläche der Hülse 4 ;
Fig. 5 ein weiteres Ausführungsbeispiel in perspektivischer Darstellung mit getrennt voneinander dargestellten Bauteilen ;
Fig. 6 schnittbiidiiche Darstellungen von möglichen Ausbildungen für den Schraubenschaft;
Fig. 7 eine schnittbildliche Darstellung einer Ausführungsform für die Hülse ;
Fig. 8 ein weiteres Ausführungsbeispiel.

Bei dem in der Fig. 1 gezeigten Ausführungsbeispiel handelt es sich um eine Schraube 1, welche in ein vorgeformtes Gewinde einer Mutter oder einer in ein Material eingebetteten Hülse eingeschraubt werden kann. Im eingebauten Zustand befindet sich der Kontaktgeber hinter einem Schraubkopf 4 und wird von diesem verdeckt. Der Kontaktgeber besitzt, wie aus der schnittbildlichen Darstellung in der Fig. 2 in der Schnittebene B-B' ersichtlich ist, einen Überbrückungskontakt 3 in Form einer Blattfeder, welche in Anpassung an den Außenumfang eines Schraubenschaftes 2 gebogen sein kann. In dem Bereich, in welchem der Kontaktgeber am Schraubenschaft 2 angeordnet ist, ist dieser vorzugsweise glatt ausgebildet. Daran schließt sich dann das Gewinde des Schraubenschaftes an. Ferner besitzt der Kontaktgeber zwei fest eingebettete Verbindungskontakte 8, 9. Das eine Ende des Überbrückungskontaktes 3 ist fest mit dem einen Verbindungskontakt verbunden, und das andere Ende des Überbrückungskontaktes kann gegen die Kraft der Blattfeder auf den Verbindungskontakt 9 aufgedrückt werden oder bewegt sich aufgrund der rückstellenden Federkraft der Blattfeder von diesem weg. Die getrennte Anordnung ist in der Fig. 2 dargestellt. Die beiden Verbindunskontakte 8 und 9 sind zusammen mit dem Überbrückungskontakt 3 in einer Kunststoffeinbettung 10, die auch eine andere Isoliereinbettung sein kann, in einer entsprechenden Ausnehmung am Schraubenschaft 2 angeordnet. Hierdurch wird eine isolierte Anordnung des gesamten Kontaktgebers, der aus den beiden Verbindungskontakten 8 und 9 sowie dem Überbrückungskontakt 3 besteht, geschaffen. Bei diesem Ausführungsbeispiel ist der Kontaktgeber nicht nur gegenüber dem Schraubenkopf 4, sondern auch gegenüber dem Schraubenschaft 2 isoliert angeordnet.

Aus der Fig. 2 ist ferner eine schnittbildliche Darstellung des Schraubenschaftes 2 in der Schnittebene A-A' dargestellt. Aus dieser ist zu ersehen, daß Zuleitungen 5 und 6, welche die Verbindungskontakte 8 und 9 mit einem nicht näher dargestellten Stromkreis verbinden, unterhalb des Schraubengewindes in Nuten isolierend eingebettet sind. Durch die Kunststoffeinbettung 10 im Bereich der Schnittebene B-B' wird eine isolierende Einbettung der Verbindungskontakte 8 und 9 sowie des Überbrückungskontaktes 3 am Schraubenschaft 2 erreicht, und durch Kunststoffeinbettungen 11 und 12 wird eine isolierende Einbettung der Zuleitungen 5 und 6 im Bereich des Gewindes am Schraubenschaft 2 erreicht.

Der Bereich des Schraubenschaftes 2, welcher den elektrischen Kontaktgeber (Verbindungskontakte 8 und 9 und Überbrückungskontakte 3) aufweist, wird von einer Hülse 7 umgeben, wel- . cher als Lenkkörper zur Betätigung des Überbrückungskontaktes 3 beim Verdrehen der Schraube dient. Die Hülse 7 ist in einer erweiterten Ausnehmung 13 in dem Material, in welches die Schraube eingesetzt wird, angeordnet. Die Hülsenachse fluchtet mit der Achse der Bohrung, in welche der Schraubenschaft 2 eingesetzt wird. Die Hülse 7 besteht zumindest an ihrer Innenfläche aus isolierendem Material. Sie kann auch insgesamt aus Isoliermaterial, beispielsweise Kunststoff, bestehen.

In der Fig. 3 sind verschiedene Querschnittsformen der Innenfläche der Hülse dargestellt. Diese Innenflächen sind zylindrisch ausgebildet.

Es ist jedoch auch möglich, wie in der Fig. 4 gezeigt wird, daß ein vorderer Teil der Hülse 7, von welchem her die Schraube eingesetzt wird, konisch ausgebildet ist, wodurch ein erleichtertes Einsetzen der Schraube in die nachfolgende Bohrung erreicht wird. Ferner kann durch die konische Ausbildung der Hülseninnenfläche der als Kontaktfeder ausgebildete Überbrückungskontakt 3 beim Verdrehen der Schraube entsprechend betätigt werden. Zur Betätigung des Überbrückungskontaktes 3 besitzt die Innenfläche der Hülse 7 Vorsprünge, welche beispielsweise, wie bei den dargestellten Ausführungsformen, dadurch erreicht werden, daß die Querschnittsform der Innenfläche der Hülse 7 von der Kreisform abweicht. Befindet sich der als Blattfeder ausgebildete Überbrückungskontakt 3 innerhalb einer Querschnittserweiterung der Innenfläche der Hülse 7, so ist das freie Ende des Überbrückungskontakts 3, wie in Fig. 2 dargestellt ist, vom Verbindungskontakt 9 gelöst. Beim Verdrehen der Schraube 1 um einen geringen Winkel, der beispielsweise eine Vierteldrehung bzw. eine Dritteldrehung bzw. eine halbe Drehung ausmacht, wird das freie Ende des Überbrückungskontaktes 3 auf den Verbindungskontakt 9 aufgedrückt, und die beiden Verbindungskontakte 8 und 9 werden hierdurch kurzgeschlossen. Dadurch kann ein Signal ausgelöst werden.

Es ist jedoch auch möglich, daß in der Sollstellung der Schraube das freie Ende des Überbrückungskontaktes 3 auf den Verbindungskontakt 9 aufgedrückt ist, wenn der als Blattfeder ausgebildete Überbrückungskontakt 3 in einer Querschnittsverengung der Hülse sich befindet. Wenn dann hinwiederum die Schraube aus dieser Sollstellung verdreht wird, gelangt die Blattfeder in eine Querschnittserweiterung der Hülse, wodurch der zuvor geschlossene Ruhestromkreis geöffnet wird und dadurch ein Signal ausgelöst wird.

Bei der in der Fig. 5 gezeigten Ausführungsform handelt es sich um eine Holzschraube, die in einen Dübel oder in ein anderes relativ weiches Material eingeschraubt werden kann.

Bei dieser Ausführungsform besitzt die Schraube 1 im Anschluß an den Schraubenkopf 4 einen Schraubenschaftteil mit glatter Oberfläche, wobei an der Oberfläche abwechselnd leitfähige und elektrisch isolierende Flächenstücke in Umfangsrichtung vorgesehen sind. Es ist auch möglich, daß über einen bestimmten Drehwinkelbereich nur ein leitfähiger Abschnitt vorhanden ist und der übrige.. Umfangswinkelbereich des Schraubenschaftes elektrisch isolierend ausgebildet ist.

Der bzw. die leitfähig ausgebildeten Flächentelle des Schraubenschaftes wirken als Überbrückungskontakt 3. Im axialen Bereich dieses Überbrückungskontaktes bzw. der Überbrückungskontakte 3 wird der Schraubenschaft 2 von der Hülse 7 umgeben. Bei diesem Ausführungsbeispiel befinden sich die Verbindungskontakte 8, 9 des Kontaktgebers, welche mit dem nicht näher dargestellten Stromkreis verbunden sind, an der Innenfläche der Hülse 7. Die Hülse selbst ist aus elektrisch isolierendem Material, beispielsweise Kunststoff, gebildet. Bevorzugt ist dieses elektrisch isolierende Material durchsichtig ausgebildet.

Die Hülse 7 wird in die mit dem Bohrloch fluchtende Ausnehmung 13 eingesetzt. Von der Ausnehmung 13 läßt sich schräg verlaufend eine Bohrung 14 anordnen, durch die die isolierten Zuleitungen 5 und 6 zum nicht näher dargestellten Stromkreis verlaufen.

Beim dargestellten Ausführungsbeispiel sind die an der Innenfläche der Hülse 7 vorgesehenen Verbindungskontakte 8 und 9 in Form von elektrisch leitfähigen Flächenteilen vorhanden. Wie insbesondere die Querschnittsform der in der Fig. 7 dargestellten Hülse zeigt, erstreckt sich die eine den Verbindungskontakt 9 bildende elektrisch leitfähige Fläche bzw. Belegung über einen relativ großen Winkelbereich beispielsweise etwa 270°. Während die andere den Verbindungskontakt 8 bildende elektrisch leitfähige Fläche bzw. Belegung sich über einen Winkelbereich von weniger als 90° erstreckt, wobei isolierende Abschnitte 15 und 16 zwischen den beiden elektrisch leitfähigen Flächenteilen 8 und 9 vorhanden sind.

Mögliche Querschnittsformen des Schraubenschaftes im Bereich des bzw. der Überbrückungskontakte 3 sind in der Fig. 6 dargestellt. Bei der einen Ausführungsform sind am Querschnitt des metallischen Schraubenschaftes segmentförmige Ausnehmungen 17, 18 vorgesehen, die mit Isoliermaterial zur Bildung eines kreisrunden Querschnittes angeformt sind. Die leitfähigen Oberflächenteile werden von den verbleibenden Schraubenschaftmantelflächen gebildet. Diese stellen dann die möglichen Uberbrückungskontakte 3 dar. Es ist jedoch auch möglich, anstelle dessen eine mit Metallisierungsstreifen versehene Kunststoffolie auf den Schraubenschaft aufzuschrumpfen. Bei der anderen Ausführungsform sind isolierende Oberflächenbeschichtungen 19, 20 vorgesehen, welche in relativ flachen Einsenkungen die Überbrückungskontakte 3 aufweisen.

Es ist jedoch auch möglich die metallische Manteloberfläche des Schraubenschaftes vollständig mit einem isolierenden Überzug zu versehen und auf diesen einen oder mehrere Flächenteile leitend auszubilden, beispielsweise durch Aufdampfen einer Metallisierung. Es wird dann eine Isolierung des metallischen Schraubenkopfes 4 erreicht. Diese läßt sich auch dadurch erzielen, daß zwischen dem Schraubenschaft 2 und dem Schraubenkopf 4 eine den gesamten Querschnitt des Schraubenschaftes ausfüllendes Isoliermaterial vorgesehen ist.

Bei der Ausführungsform der Fig. 8 ist die Schraube 1 mit ihrem Gewinde in eine Mutter 21 eingeschraubt. Die Hülse 7, welche die gleiche Ausbildung besitzen kann wie die in den Fig. 5 und 7 dargestellte Hülse, ist am Ende des Schraubenschaftes angeordnet. Am über die Mutter 21 hinausragenden Teil des Schraubenschaftes 2 befindet sich ein Ansatz 22, der drehfest mit dem . Schraubenschaft 2 verbunden ist. Der in die Hülse 7 eingesetzte Teil 23 des Ansatzes 22 besitzt an seiner Oberfläche ebenfalls zumindest eine leitfähige Fläche, welche als Überbrückungskontakt 3, wie noch beschrieben wird, wirkt. Die Hülse 7 ist gegen Verdrehung gesichert und kann hierzu beispielsweise mittels einer Halteklemme 24 an der Mutter 21 festgelegt sein. Die Hülse 7 kann über die Halteklemme 24 jedoch auch an dem Material, durch welches die Schraube 1 gesteckt ist, gegen Verdrehung festgelegt sein.

Wenn bei den in den Fig. 5 und 8 dargestellten Ausführungsformen der Überbrückungskontakt 3 sich ausschließlich im Bereich des flächenförmig ausgebildeten Verbindungskontaktes 9 befindet, ist der Stromkreis geöffnet. Wenn beim Verdrehen der Schraube die beiden flächenförmig ausgebildeten Verbindungskontakte 8 und 9 durch den Überbrückungskontakt 3 kurzgeschlossen werden, wird dann ein Alarm- bzw. Überwachungssignal ausgelöst.

Für den Fall, daß der Stromkreis als Ruhestromkreis ausgebildet ist, werden die beiden flächenförmig ausgebildeten Verbindungskontakte 8 und 9 in der Sollstellung der Schraube vom Überbrückungskontakt 3 überbrückt, wodurch der Ruhestromkreis geschlossen ist. Beim Verdrehen der Schraube bewegt sich der Überbrückungskontakt 3 aus seiner Überbrückungsstellung, wodurch der Ruhestromkreis geöffnet wird und das Alarm- bzw. Überwachungssignal ausgelöst wird.

## Patentansprüche

1. Elektrischer Kontaktgeber zur Überwachung einer in einem Gewinde oder nachgiebigem Material eingeschraubten Schraube, der beim Entfernen der Schraube aus der Sollstellung einen an Verbindungskontakte angeschlossenen Stromkreis zum Auslösen eines Überwachungssignals mittels eines Überbrückungskontaktes öffnet oder schließt, dadurch gekennzeichnet, daß der Überbrückungskontakt (3) am Schraubenschaft (2) angeordnet ist und sich über einen bestimmten Winkel in Umfangsrichtung erstreckt, und daß der Schraubenschaft (2) im Bereich des Überbrückungskontaktes (3) von einer Hülse (7) umfaßt ist, die mit dem Überbrückungskontakt (3) zum Schließen und Öffnen des Stromkreises dient, wenn die Schraube (1) aus der Sollstellung gedreht ist.

2. Kontaktgeber nach Anspruch 1, dadurch gekennzeichnet, daß der Überbrückungskontakt (3) als Blattfeder ausgebildet ist, deren eines Ende am Schraubenschaft (2) befestigt und an den einen Verbindungskontakt (8) angeschlossen ist und deren anderes freies Ende durch eine Formgebung der Innenwand der zumindest an der Innenwand aus Isoliermaterial bestehenden Hülse (7) beim Drehen der Schraube (1) mit dem anderen am Schraubenschaft (2) vorgesehenen Verbindungskontakt (9) in Berührung gebracht ist oder aufgrund der Federkraft der Blattfeder von diesem Verbindungskontakt (9) gelöst ist

3. Kontaktgeber nach Anspruch 2, dadurch gekennzeichnet, daß die beiden am Schraubenschaft (2) vorgesehen Verbindungskontakte (8, 9) über im Schraubenschaft (2) gegenüber dem Schraubgewinde versenkte und isoliert eingebettete Zuleitungen (5, 6) mit dem Stromkreis verbunden sind.

4. Kontaktgeber nach einem der Ansprüche 1 bis 3, dadurch gekennzeichnet, daß die im Querschnitt kreisförmige Innenfläche der Hülse (7) einen oder mehrere Vorsprünge aufweist.

5. Kontaktgeber nach Anspruch 2, dadurch gekennzeichnet, daß der Querschnitt der Innenfläche der Hülse (7) von der Kreisform abweicht.

6. Kontaktgeber nach Anspruch 5, dadurch gekennzeichnet, daß der Querschnitt der Innenfläche der Hülse (7) elliptisch ausgebildet ist.

7. Kontaktgeber nach Anspruch 1 oder 2, dadurch gekennzeichnet, daß die Innenfläche der Hülse (7) in axialer Richtung zylindrisch oder in Einsteckrichtung der Schraube (1) konisch zulaufend ausgebildet ist.

8. Kontaktgeber nach Anspruch 1, dadurch gekennzeichnet, daß die beiden mit dem Stromkreis verbundenen Verbindungskontakte (8, 9) an der Innenfläche der Hülse (7) vorgesehen sind, und daß diese beiden Verbindungskontakte (8, 9) durch einen am Schraubenschaft (2) vorhandenen Überbrückungskontakt (3) kurzschließbar sind.

9. Kontaktgeber nach Anspruch 8, dadurch gekennzeichnet, daß die Verbindungskontakte (8, 9) als elektrisch leitfähige Flächen an der Innenfläche der Hülse (7) ausgebildet sind und der Überbrückungskontakt (3) als elektrisch leitfähige Fläche an der Oberfläche des Schraubenschaftes (2) ausgebildet ist.

10. Kontaktgeber nach Anspruch 8 oder 9, dadurch gekennzeichnet, daß die Hülse (7) zumindest an ihrer Mantelfläche aus Isoliermaterial besteht.

11. Kontaktgeber nach Anspruch 1, dadurch gekennzeichnet, daß am überstehenden Ende des Schraubenschaftes (2) ein Ansatz (22) drehfest befestigt ist, welcher an einem in die Hülse (7) eingesetzten Teil (23) seiner Umfangsfläche den Überbrückungskontakt (3) aufweist, und daß die Hülse (7) an deren Innenfläche die beiden Verbindungskontakte (8, 9) vorgesehen sind, verdrehungssicher gegenüber dem Material, durch welches der Schraubenschaft (2) hindurchgesteckt ist, festgelegt ist.

12. Kontaktgeber nach Anspruch 1, dadurch gekennzeichnet, daß der Überbrückungskontakt (3) zumindest gegenüber dem Schraubenkopf (4) elektrisch isoliert ist.

13. Kontaktgeber nach Anspruch 1, dadurch gekennzeichnet, daß bei einer Schraubendrehung um einen Winkel von weniger als 360° aus der Sollstellung das Überwachungssignal ausgelöst wird.

## Claims

1. An electrical contact making device for monitoring a screw which is screwed in a screwthread or yielding material, said device, upon removal of the screw from the reference position, opening or closing a circuit connected to connecting contacts for triggering a monitoring signal by means of a bridging contact, characterised in that the bridging contact (3) is arranged on the shank (2) of the screw and extends over a given angle in the peripheral direction, and that the shank (2) of the screw is surrounded in the region of the bridging contact (3) by a sleeve (7) which with the bridging contact (3) serves to open and close the circuit. when the screw (1) is turned out of the reference position.

2. A contact making device according to claim 1 characterised in that the bridging contact (3) is in the form of a leaf spring whose one end is secured to the shank (2) of the screw and connected to the one connecting contact (8) and whose other free end is brought into contact with the other connecting contact (9) on the shank (2) of the screw by virtue of a configuration of the inside wall of the sleeve (7) which comprises insulating material at least at the inside wall when the screw (1) is turned, or is disengaged from said connecting contact (9) by virtue of the spring force of the leaf spring.

3. A contact making device according to claim 2 characterised in that the two connecting contacts (8, 9) provided on the shank (2) of the screw are connected to the circuit by way of supply lines (5, 6) which are sunk in the shank (2) of the screw with respect to the screwthread and are in- sulatedly embedded therein.

4. A contact making device according to one of claims 1 to 3 characterised in that the inside surface of the sleeve (7), which is of circular cross-section, has one or more projections.

5. A contact making device according to claim 2 characterised in that the cross-section of the inside surface of the sleeve (7) differs from the circular shape.

6. A contact making device according to claim 5 characterised in that the cross-section of the inside surface of the sleeve (7) is elliptical.

7. A contact making device according to claim 1 or claim 2 characterised in that the inside surface of the sleeve (7) is cylindrical in the axial direction or is of a conically convergent configuration in the direction of insertion of the screw (1).

8. A contact making device according to claim 1 characterised in that the two connecting contacts (8, 9) which are connected to the circuit are provided at the inside surface of the sleeve (7) and that said two connecting contacts (8, 9) can be short-circuited by a bridging contact (3) on the shank (2) of the screw.

9. A contact making device according to claim 8 characterised in that the connecting contacts (8, 9) are in the form of electrically conductive surfaces at the inside surface of the sleeve (7) and the bridging contact (3) is formed as an electrically conductive surface at the surface of the shank (2) of the screw.

10. A contact making device according to claim 8 or claim 9 characterised in that the sleeve (7) comprises insulating material at least at its peripheral surface.

11. A contact making device according to claim 1 characterised in that an attachment member (22) is non-rotatably secured to the projecting end of the shank (2) of the screw and has the bridging contact (3) on a part (23) of its peripheral surface, which is inserted into the sleeve (7), and that the sleeve (7), on the inside surface of which the two connecting contacts (8, 9) are disposed, is non-rotatably fixed with respect to the material through which the shank (2) of the screw is passed.

12. A contact making device according to claim 1 characterised in that the bridging contact (3) is electrically insulated at least with respect to the head (4) of the screw.

13. A contact making device according to claim 1 characterised in that the monitoring signal is triggered off when the screw is turned through an angle of less than 360° from the reference position.

## Revendications

1. Contacteur électrique pour la surveillance d'une vis vissée dans un filetage ou dans une matière capable de céder, qui, lorsque la vis est éloignée de. sa position de consigne, ouvre ou ferme un circuit raccordé à des contacts de liaison pour déclencher un signal de surveillance au moyen d'un contact disposé en pont, caractérisé en ce que le contact (3) disposé en pont, est disposé sur le fût (2) de la vis et s'étend sur un angle déterminé en direction périphérique, et en ce que le fût (2) de la vis est entouré, dans la région du contact (3) disposé en pont, par un manchon (7) qui sert, avec le contact (3) disposé en pont, à la fermeture et à l'ouverture du circuit, lorsque la vis (1) est tournée de façon à quitter sa position de consigne.

2. Contacteur suivant la revendication 1, caractérisé en ce que le contact (3) disposé en pont est conformé en ressort à lame dont une extrémité est fixée au fût (2) de la vis, et à laquelle est relié un contact de liaison (8) et dont l'autre extrémité libre est mise en contact, par une conformation de la paroi intérieure du manchon (7) constitué de matière isolante, au moins à la paroi intérieure, lors de la rotation de la vis (1) avec l'autre contact de liaison (9) prévu sur le fût (2) de la vis, ou, en raison de la force élastique du ressort à lame, est détachée de ce contact de liaison (9).

3. Contacteur suivant la revendication 2, caractérisé en ce que les deux contacts de liaison (8, 9) prévus sur le fût (2) de la vis, sont reliés au circuit par des conducteurs d'amenée (5, 6) noyés dans le fût (2) de la vis et isolés par rapport aux filets de la vis.

4. Contacteur suivant l'une des revendications 1 à 3, caractérisé en ce que la surface intérieure circulaire en section transversale du manchon (7) présente une ou plusieurs saillies.

5. Contacteur suivant la revendication 2, caractérisé en ce que la section transversale de la surface intérieure du manchon (7) s'écarte de la forme circulaire.

6. Contacteur suivant la revendication 5, caractérisé en ce que la section transversale de la surface intérieure du manchon (⁷) est de forme elliptique.

7. Contacteur suivant la revendication 1 ou la revendication 2, caractérisé en ce que la surface intérieure du manchon (7) est réalisée cylindrique en direction axiale ou s'étendant suivant un cône dans la direction d'enfoncement de la vis.

8. Contacteur suivant la revendication 1, caractérisé en ce que les deux contacts de liaison (8, 9) reliés au circuit sont prévus à la surface intérieure du manchon (7) et en ce que ces deux contacts de liaison (8, 9) sont susceptibles d'être mis en court-circuit par un contact (3) disposé en pont, présent sur le fût (2) de la vis.

9. Contacteur suivant la revendication 8, caractérisé en ce que les contacts de liaison (8, 9) sont réalisés en surfaces conductrices de l'électricité à la surface intérieure du manchon (7) et en ce que le contact (3) disposé en pont est réalisé en une surface conductrice de l'électricité à la surface du fût (2) de la vis.

10. Contacteur suivant la revendication 8 ou la revendication 9, caractérisé en ce que le manchon (7) consiste en matière isolante au moins sur sa surface latérale.

11. Contacteur suivant la revendication 1, caractérisé en ce qu'à l'extrémité dépassante du fût de la vis est fixé, solidaire en rotation, un prolongement (22) qui présente le contact (3) disposé en pont dans une partie (23), engagée dans le manchon (7), de sa surface périphérique, et en ce que le manchon (7) à la surface intérieure duquel sont présents les deux contacts de liaison (8, 9), est immobilisé de façon sûre contre la rotation par rapport à la matière que traverse le fût (2) de la vis.

12. Contacteur suivant la revendication 1, caractérisé en ce que le contact (3) disposé en pont est isolé électriquement au moins par rapport à la tête (4) de la vis.

13. Contacteur suivant la revendication 1, caractérisé en ce que le signal de surveillance est déclenché pour une rotation de la vis d'un angle inférieur à 36° par rapport à la position de consigne.
